# EUROPÄISCHE PATENTSCHRIFT

(11) **EP 0 280 056 B1**
(45) Veröffentlichungstag und Bekanntmachung des Hinweises auf die Patenterteilung: **15.04.1992**
(21) Anmeldenummer: 88101156.3
(22) Anmeldetag: 27.01.1988
(51) Int. Cl.: B21J 9/12, B21J 9/06, B21J 9/20

(54) **Hydraulische Kaltfliesspresse**
Hydraulic cold-forging press
Presse hydraulique de forgeage à froid

(30) Priorität: 26.02.1987 DE 3706193
(43) Veröffentlichungstag der Anmeldung: 31.08.1988
(73) Patentinhaber: LANGENSTEIN & SCHEMANN GMBH, D-96450 Coburg (DE)
(72) Erfinder: Hofmann, Günter, Dipl.-Ing. (FH), D-8630 Coburg (DE); Rüger, Herbert, Dipl.-Ing. (FH), D-8621 Schneckenlohe/OT Beickheim (DE)
(74) Vertreter: Böhme, Volker, Dipl.-Ing.

(56) Entgegenhaltungen:
- DE-A- 3 223 517
- DE-A- 3 230 930
- US-A- 4 321 818
- PATENT ABSTRACTS OF JAPAN, Band 8, Nr. 258 (M-340)[1695], 27. November 1984; & JP-A-59 130 642 (KOYO SEIKI) 27-07-1984

## Beschreibung

Die Erfindung betrifft eine hydraulische Kaltfließpresse mit Ständer und Druckflüssigkeits-Antrieb, bei der ein auswechselbares Werkzeugteil an einer hin-und herbewegbaren Platte angebracht ist, ein weiteres auswechselbares Werkzeugteil an einem ortsfesten Tisch sitzt, die gegeneinander gefahrenen Werkzeugteile ein gehäuseartig geschlossenes Werkzeug bilden, für die Hin- und Herbewegung an der Platte eine am Ständer angebrachte Kolben-Zylinder-Einrichtung angreift, dem Tisch ein mittels einer am Ständer angebrachten Kolben-Zylinder-Einrichtung hin- und herbewegbarer Auswerfer zugeordnet ist, eine Arbeits-Kolben-Zylinder-Einrichtung zur Ausübung von Umformdruck am Ständer vorgesehen ist, und der Arbeits-Kolben-Zylinder-Einrichtung ein gesteuertes Hauptventil vorgeordnet ist, wobei die an der Platte angreifende Kolben-Zylinder-Einrichtung das Werkzeug ohne Verformung eines darin befindlichen Werkstückes schließt und für das Kaltfließpressen geschlossen hält, und ein in das gehäuseartige Werkzeug eindringender, das Kaltfließpressen des Werkstückes bewirkender, auswechselbarer Preßdorn von der Arbeits-Kolben-Zylinder-Einrichtung beaufschlagt ist.

Eine bekannte (DE-PS 21 41 980) Kaltfließpresse ist hinsichtlich des Werkzeuges mehrstufig ausgebildet. Die an der Platte angreifende Kolben-Zylinder-Einrichtung dient auch als Arbeits-Kolben-Zylinder-Einrichtung und schließt das Werkzeug unter Kaltfließpressen der in dem Werkzeug befindlichen Werkstücke. Das Hauptventil wird für das Schließen des Werkzeuges und das Kaltfließpressen geöffnet sowie geschlossen, wenn das Werkzeug geschlossen und damit das Kaltfließpressen beendet ist. Nachteiligerweise wird das Werkstück in mehreren Stufen umgeformt. Auch lassen sich in dieser Weise solche Werkstücke nicht herstellen, bei denen das Material des Rohlings in Höhlungen rechtwinkelig zum Umformdruck fließen muß.

Es ist bekannt (DE-OS 28 19 167), daß ein zweiteiliges Werkzeug ohne Verformung eines darin befindlichen Werkstückes schließt und für ein Kaltfließpressen geschlossen gehalten wird und daß ein in das gehäuseartige Werkzeug eindringender, das Kaltfließpressen des Werkstückes bewirkender Preßdorn vorgesehen ist. Hierbei lassen sich formgetreue Werkstücke bei geringster Nacharbeit mittels nur eines Kaltfließvorganges herstellen. Auch fließt das Material des Rohlings in ausgeprägte Höhlungen rechtwinkelig zum Umformdruck. Dieses Werkzeug und der Preßdorn werden mit einer hydraulischen Presse betätigt, wobei die Gestaltung der hydraulischen Presse nicht näher angegeben ist.

Eine Aufgabe der Erfindung ist es daher, eine hydraulische Kaltfließpresse der eingangs genannten Art zu schaffen, mit der einerseits Werkstücke mittels nur eines Kaltfließpreßvorganges formgetreu bei geringster Nacharbeit und unter Materialfluß in ausgeprägte Höhlungen rechtwinkelig zur Umformdruckrichtung herstellbar sind und bei der andererseits die Maßnahmen und Einrichtungen zur Anpassung an verschieden gestaltete herzustellende Werkstücke einfach gehalten sind. Die erfindungsgemäße Kaltfließpresse ist, diese Aufgabe lösend, dadurch gekennzeichnet, daß eine auf ein verstellbares Hauptventil arbeitende Steuereinrichtung auf verschiedene Werte für den Umformweg und die Umformgeschwindigkeit des Preßdornes einstellbar ist, daß die von der Kolben-Zylinder-Einrichtung beaufschlagte Platte den Preß-Abstand voneinander aufweisender Mitnehmer-Anschläge in eine Ausgangsstellung vor dem Umformhub schleppt, und daß die Arbeits-Kolben-Zylinder-Einrichtung in zwei hintereinander angeordnete, auf die gleiche Kolbenstange arbeitende Arbeitseinheiten unterteilt ist und von der der Arbeits-Kolben-Einrichtung zugeführten Druckflüssigkeit nur ein Teil durch das Hauptventil zu der einen Arbeitseinheit geführt ist, wogegen der andere Teil der Druckflüssigkeit zu der anderen Arbeitseinheit ohne gesteuertes Hauptventil geführt ist.

Es wird also das Kaltfließpressen durch eindringenden Preßdorn im geschlossenen Werkzeug auf der hydraulischen Presse praktisch brauchbar durchgeführt. Es wird ein vereinfachtes Werkzeug ohne Zusatzeinrichtungen verwendet, das für verschiedene herzustellende Werkstücke ausgetauscht wird. Auch das Austauschen des vom Werkzeug unabhängigen Preßdornes ist einfach. Die Einstellung eines für verschiedene Werkstücke verschiedenen Umformweges und einer für verschiedene Werkstücke verschiedenen Umformgeschwindigkeit lassen sich bei einer hydraulischen Presse durch das die Arbeits-Kolben-Zylinder-Einrichtung steuerende Hauptventil und die zugehörige Steuereinrichtung einfach erreichen. Das Werkzeug liegt fest auf dem Tisch. Während des Schleppbetriebes muß das Hauptventil entsprechend der Geschwindigkeit der Platte und des oberen Preßdornes vom Stellmotor in eine Stellung, die der Schließposition der Platte entspricht, gebracht werden.

Die relativ zur Platte bewegliche Anordnung des Preßdornes ist vorteilhaft, obwohl der Preßdorn die Schließbewegung der Platte mitmachen muß, weil der Preßdorn auf das ortsfest angeordnete Werkzeug arbeitet und die zugehörige Arbeits-Kolben-Zylinder-Einrichtung sich am Kopf der Maschine anbringen läßt. Der Preßdorn wird mittels der Platte in Arbeitsstellung gebracht und aus dieser zurückbewegt, was den Betrieb der Arbeits-Kolben-Zylinder-Einrichtung vereinfacht. Da für die Umformbewegung des Preßdornes sehr häufig ungewöhnlich große Mengen von Druckflüssigkeit in die Arbeits-Kolben-Zylinder-Einrichtung geführt werden müssen und das Hauptventil diese großen Mengen in der gewünschten kurzen Zeit nicht passieren lassen kann, wird nur ein Teil der nötigen Druckflüssigkeit gesteuert. Der ungesteuerte Druckflüssigkeits-Teil kann für sich alleine nichts bewirken und wird nur zusammen mit dem gesteuerten Teil wirksam.

Besonders zweckmäßig und vorteilhaft ist es, wenn die auf das Hauptventil arbeitende Steuereinrichtung auf verschiedene Werte für die Verweilzeit des Preßdornes nach dem Preßhub einstellbar ist. Auch dieser Wert läßt sich bei einer hydraulischen Presse in einfacher Weise steuern und einstellen. Umformgeschwindigkeit und Verweilzeit sind für die Güte des herzustellenden Werkstückes wichtig. Die variablen Parameter Umformweg, Umformgeschwindigkeit und Verweilzeit sind von der hydraulischen Presse übernommen, was mit einer stark vereinfachten Einrichtung zur Einstellung verschieden hoher Werte verbunden ist.

Besonders zweckmäßig und vorteilhaft ist es ebenfalls, wenn ein weiterer Preßdorn den Tisch hin- und herverschiebbar durchdringt und der Auswerfer den Preßdorn rohrartig umfaßt. Diesen Preßdorn braucht man nur im Rahmen des Arbeitshubes hin und her zu bewegen. Es ist eine platzsparende, mit dem Preßdorn kombinierte Anordnung des Auswerfers vorgesehen.

Besonders zweckmäßig und vorteilhaft ist es sodann, wenn sowohl der Preßdorn beim Tisch als auch der Preßdorn bei der Platte vorgesehen ist und die Steuereinrichtung für Synchronlauf der beiden Preßdorne ausgelegt ist. Die beiden Preßdorne arbeiten gegeneinander und eine Abstützung des Werkzeuges gegen die Wirkung eines Preßdornes entfällt. Der Synchronlauf kann auf synchrone Materialverdrängung oder synchrone Geschwindigkeit ausgelegt sein. Durch die Synchronsteuerung wird die Güte des herzustellenden Werkstückes verbessert. Die Geschwindigkeiten der beiden Preßdorne sind aber unabhängig voneinander beliebig einstellbar, so daß auch ein definierter Ungleichlauf der beiden Preßdorne möglich ist.

Besonders zweckmäßig und vorteilhaft ist es, wenn rechtwinkelig zur Bewegungsrichtung des Preßdornes ein Umformdorn mittels einer kleineren Arbeits-Kolben-Zylinder-Einrichtung hin- und herbewegbar am Ständer angebracht ist. Dieser im Vergleich mit dem Preßdorn kleinere Umformdorn versieht das Werkstück mit einem Loch und benötigt nur eine relativ kleine Arbeits-Kolben-Zylinder-Einrichtung.

Besonders zweckmäßig und vorteilhaft ist es dabei, wenn beiderseits des Werkzeuges je ein Umformdorn vorgesehen ist, die beiden Umformdorne in einander entgegengesetzter Richtung wirken und die Steuereinrichtung für Synchronlauf der beiden Umformdorne ausgelegt ist. Durch das Gegeneinanderwirken der Umformdorne wird die Verankerung des Werkzeuges von der Krafteinwirkung des Umformdornes entlastet. Die Geschwindigkeiten der beiden Umformdorne sind aber auch unabhängig voneinander beliebig einstellbar, sodaß ein definierter Ungleichlauf der beiden Umformdorne möglich ist.

Besonders zweckmäßig und vorteilhaft ist es noch, wenn der Druckflüssigkeits-Antrieb von einer Pumpe und Speicher umfassenden Einheit gebildet ist. Hier durch lassen sich besonders hohe Umformgeschwindig keiten erreichen. Eine erfindungsgemäße Kaltfließpresse soll z.B. Umformgeschwindigkeiten bis zu 200 m/s liefern. Der Umformvorgang dauert in der Regel ca. 0,15 s.

In der Zeichnung ist eine bevorzugte Ausführungsform der Erfindung dargestellt und zeigt
- Fig. 1: eine hydraulische Kaltfließpresse, schemattisch und teilweise im Schnitt,
- Fig. 2: das Werkzeug der Kaltfließpresse gemäß Fig. 1, im Schnitt und in einem gegenüber Fig. 1 vergrößerten Maßstab,
- Fig. 3: einen Druckflüssigkeits-Antrieb für die Kaltfließpresse gemäß Fig. 1 und
- Fig. 4: schematisch einen Teil einer Steuereinrichtung der Kaltfließpresse gemäß Fig. 1.

Die hydraulische Kaltfließpresse gemäß Zeichnung besitzt einen rahmenartigen Ständer 1 mit einem oberen Querstück, zwei seitlichen Säulen und einem unteren Querstück. Beim unteren Querstück ist ortsfest ein Tisch 2 eingebaut und an den Säulen ist mittels Führungseinrichtung 3 geführt eine Platte 4 auf- und abbewegbar. Eine genaue Führung der Platte ist wichtig. Die Platte läßt sich mittels zwei Kolben-ZylinderEinrichtungen 5 und zwei Kolben-Zylinder-Einrichtungen 6 auf- und abbewegen, die am oberen Querstück des Ständers 1 befestigt sind. Die Kolben-Zylinder-Einrichtungen 5 dienen nur dazu, die Platte 4 abwärts zu fahren und in einer Klemmstellung zu halten. Die beiden Kolben-Zylinder-Einrichtungen 6 dienen einerseits dazu, die Platte 4 abwärts zu fahren und in einer Klemmstellung zu halten, und andererseits auch dazu, die Platte wieder zurück bzw. aufwärts zu fahren.

Diesen Kolben-Zylinder-Einrichtungen 6 wird zum Rückzug Druckflüssigkeit mittig über eine Teleskopstange zugeführt. Durch die vier Kolben-Zylinder-Einrichtungen 5, 6 wird die Platte 4 verkantungsfrei in die Klemmstellung gefahren.

Am oberen Querstück ist mittig eine Antriebs-Kolben-Zylinder-Einrichtung 7 vorgesehen, die zwei Arbeitseinheiten 8, 9 umfaßt, die beide auf die gleiche Kolbenstange 10 wirken, die an einem Ende einen Preßdorn 11 trägt, der durch die Platte 4 ragt. Um den Preßdorn 11 zu einem Umformhub zu bewegen, wird der einen Arbeitseinheit 8 über ein Hauptventil 12 bzw. Servoventil von einer Zweigleitung 13 her Druckflüssigkeit zugeführt und wird der anderen Arbeitseinheit 9 von einer Zweigleitung 14 her Druckflüssigkeit zugeführt. Wenn die Antriebs-Kolben-Zylinder-Einrichtung 7 zurückfährt, dann entleeren sich die Antriebseinheiten 8, 9 jeweils über ein gesteuertes Ventil 15 in den Tank, wobei den Kolben der beiden Antriebseinheiten 8, 9 Druckflüssigkeit von unten zugeführt wird.

Am unteren Querstück ist mittig ebenfalls eine Antriebs-Kolben-Zylinder-Einrichtung 16 vorgesehen, die ebenfalls in zwei Antriebseinheiten 17, 18 unterteilt ist, die beide auf die gleiche Kolbenstange 19 wirken, die an einem Ende einen Preßdorn 20 trägt, der durch den Tisch 2 ragt. Die hydraulische Betätigung der Antriebs-Kolben-Zylinder-Einrichtung 16 ist so wie die der anderen Antriebs-Kolben-Zylinder-Einrichtung 7. Jedoch wird die zuletzt genannte Einrichtung nicht nur zum Umformhub des Preßdornes 11, sondern auch leer mit der Platte 4 bewegt. Für die Leerbewegung weist die Kolbenstange 10 an der Rückseite der Platte 4 einen Anschlag 21 auf, der zwischen zwei auf Abstand voneinander angeordneten Mitnehmer-Anschlägen 22, 23 hin- und herbewegbar ist, die mit der Platte 4 fest verbunden sind.

Die Kolbenstange 19 ist von einem rohrartigen Auswerfer 24 führend umfaßt, der in dem Tisch 2 geführt hin- und herbewegbar ist und mittels einer Kolben-Zylinder-Einrichtung 25 verschiebbar ist, die unter dem Tisch 2 angeordnet ist. An jeder Säule des Ständers 1 sind relativ nahe dem Tisch 2 zwei Umformdorne 26 vorgesehen, von denen nur einer gezeigt ist und die jeweils mittels einer kleineren Arbeits-Kolben-Zylinder-Einrichtung 27 betätigbar sind, der über ein Hauptventil 28 Druckflüssigkeit zugeführt wird. Diese Umformdorne 26 bilden in dem herzustellenden Werkstück Löcher und werden in der Regel paarweise gegeneinander wirkend vorgesehen, wobei auf jeder Seite nach Bedarf ein, zwei oder mehr Umformdorne vorgesehen sind.

Fig. 2 verdeutlicht ein Werkzeug 29, das aus zwei Werkzeugteilen 30, 31 besteht, von denen eines 30 am Tisch 2 auswechselbar angeschraubt ist und das andere 31 an der Platte 4 auswechselbar angebracht ist. Der in der Platte 4 geführte Preßdorn ragt in eine Bohrung des Werkzeuges 29 und der im Tisch 2 geführte Preßdorn 20 ragt ebenfalls in eine Bohrung des Werkzeuges, wobei die beiden Preßdorne koaxial angeordnet sind und gegeneinander wirken. Fig. 2 zeigt ein aus einem Rohling hergestelltes Werkstück 32 und in der Teilungsebene zwischen den Werkzeugteilen 30, 31 verlaufende Bohrungen 33, durch welche die Umformdorne auf das Werkstück wirken. Die einander gegenüber angeordneten Umformdorne sind koaxial angeordnet und wirken gegeneinander.

Ein Druckflüssigkeits-Antrieb 34 für die Antriebs-Kolben-Zylinder-Einrichtungen 7, 16, 27 umfaßt gemäß Fig. 3 eine Pumpe 35 mit Motor. Die Pumpe 35 ist über ein Rückschlagventil 36 mit einem Speicher verbunden, an den andererseits Gasflaschen 38 und ein Sicherheitsventil 39 angeschlossen sind. Die von der Pumpe 35 in dem Speicher 37 gelieferte Druckflüssigkeit gelangt in eine gemeinsame Leitung, die sich in zwei Zweigleitungen 13, 14 teilt, in denen jeweils ein Zuschaltventil 40 vorgesehen ist, das schlagartig öffnet, wenn der Speicher voll ist.

Die Steuereinrichtung gemäß Fig. 4 umfaßt einen Computer bzw. Rechner 41, dem mittels eines Wegmeßgerätes 42 die jeweilige Stellung des oberen Werkzeugteiles 31 zugeführt wird und über ein Wegmeßgerät 43 die jeweilige Stellung des Auswerfers 24 zugeführt wird. Ein Druckmeßgerät 44 mißt den Druck für den oberen Preßdorn 11 stangenseitig und ein Druckmeßgerät 45 mißt den Druck für den unteren Preßdorn 20 stangenseitig. Druckmeßgeräte 46 und 47 messen für den oberen Preßdorn 11 und den unteren Preßdorn 20 den Druck jeweils bodenseitig. Die Steuerung der Bewegung der Preßdorne erfolgt über einen Vergleich der stangenseitigen und bodenseitigen Druckwerte. Über ein Druckmeßgerät 48 läßt sich der Schließdruck des Werkzeuges feststellen. Ein weiteres Druckmeßgerät 49 führt dem Rechner den von dem Druckflüssigkeits-Antrieb gemäß Fig. 3 abgegebenen Druck zu.

Der Rechner arbeitet für die Umformung auf den Stellmotor 50 des Hauptventils bzw. Servoventils des oberen Preßdornes und auf den Stellmotor 51 des Hauptventils des unteren Preßdornes. Ebenso wird über einen Ventil-Stellmotor 57 die Geschwindigkeit des oberen Werkzeugteiles beim Schließen und Öffnen gesteuert. Für jeden der vier seitlichen Umformdorne ist ein Stellglied 52 vorgesehen, das die Bewegung des Umformdornes in ein Schließen des diesem zugeordneten Hauptventiles umsetzt. Es ist auch ein Eingabegerät 56 für die jeweils gewünschte Betriebsweise vorgesehen, mit dem der Rechner z.B. auf verschiedene Werte von Umformweg, Umformgeschwindigkeit und Verweilzeit der Preßdorne und Umformdorne einstellbar ist.

## Patentansprüche

1. Hydraulische Kaltfließpresse mit Ständer und Druckflüssigkeits-Antrieb, bei der ein auswechselbares Werkzeugteil an einer hin- und herbewegbaren Platte angebracht ist, ein weiteres auswechselbares Werkzeugteil an einem ortsfesten Tisch sitzt, die gegeneinander gefahrenen Werkzeugteile ein gehäuseartig geschlossenes Werkzeug bilden, für die Hin- und Herbewegung an der Platte eine am Ständer angebrachte Kolben-Zylinder-Einrichtung angreift, dem Tisch ein mittels einer am Ständer angebrachten Kolben-Zylinder-Einrichtung hin und herbewegbarer Auswerfer zugeordnet ist, eine Arbeits-Kolben-Zylinder-Einrichtung zur Ausübung von Umformdruck am Ständer vorgesehen ist, und der Arbeits-Kolben-Zylinder-Einrichtung ein gesteuertes Hauptventil zugeordnet ist, wobei die an der Platte angreifende Kolben-Zylinder-Einrichtung das Werkzeug ohne Verformung eines darin befindlichen Werkstükkes schließt und für das Kaltfließpressen geschlossen hält, und ein in das gehäuseartige Werkzeug eindringender, das Kaltfließpressen des Werkstückes bewirkender, auswechselbarer Preßdorn von der Arbeits-Kolben-Zylinder-Einrichtung beaufschlagt ist, **dadurch gekennzeichnet,** daß eine auf ein verstellbares Hauptventil (12, 28) arbeitende Steuereinrichtung (41) auf verschiedene Werte für den Umformweg und die Umformgeschwindigkeit des Preßdornes (11, 20, 26) einstellbar ist, daß die von der Kolben-Zylinder-Einrichtung (5, 6) beaufschlagte Platte (4) den Preßdorn (11) mittels Abstand voneinander aufweisender Mitnehmer-Anschläge (22, 23) in eine Ausgangsstellung vor dem Umformhub schleppt, und daß die Arbeits-Kolben-Zylinder-Einrichtung (7) in zwei hintereinander angeordnete, auf die gleiche Kolbenstange (10) arbeitende Arbeitseinheiten (8, 9) unterteilt ist und von der der Arbeits-Kolben-Zylinder-Einrichtung (7) zugeführten Druckflüssigkeit nur ein Teil durch das Hauptventil (12) zu der einen Arbeitseinheit (8) geführt ist, wogegen der andere Teil der Druckflüssigkeit zu der anderen Arbeitseinheit (9) ohne gesteuertes Hauptventil geführt ist.

2. Kaltfließpresse nach Anspruch 1, **dadurch gekennzeichnet,** daß die auf das Hauptventil (12, 28) arbeitende Steuereinrichtung (41) auf verschiedene Werte für die Verweilzeit des Preßdornes (11) nach dem Preßhub einstellbar ist.

3. Kaltfließpresse nach Anspruch 1 oder 2, **dadurch gekennzeichnet,** daß ein weiterer Preßdorn (20) den Tisch hin- und herverschiebbar durchdringt und der Auswerfer (24) den Preßdorn (20) rohrartig umfaßt.

4. Kaltfließpresse nach Anspruch 1, 2 oder 3, **dadurch gekennzeichnet,** daß sowohl der Preßdorn (20) beim Tisch als auch der Preßdorn (11) bei der Platte (4) vorgesehen ist und die Steuereinrichtung (41) für Synchronlauf der beiden Preßdorne (11, 20) ausgelegt ist.

5. Kaltfließpresse nach einem der vorhergehenden Ansprüche, **dadurch gekennzeichnet,** daß rechtwinkelig zur Bewegungsrichtung des Preßdornes (11, 20) ein Umformdorn (26) mittels einer kleineren Arbeits-Kolben-Zylinder-Einrichtung (27) hin- und herbewegbar am Ständer (1) angebracht ist.

6. Kaltfließpresse nach Anspruch 5, **dadurch gekennzeichnet,** daß beiderseits des Werkzeuges (29) je ein Umformdorn (26) vorgesehen ist, die beiden Umformdorne in einander entgegengesetzter Richtung wirken und die Steuereinrichtung (41) für Synchronlauf der beiden Umformdorne ausgelegt ist.

7. Kaltfließpresse nach einem der vorhergehenden Ansprüche, **dadurch gekennzeichnet,** daß der Druckflüssigkeits-Antrieb (34) von einer Presse (35) und Speicher (37) umfassenden Einheit gebildet ist.

8. Kaltfließpresse nach einem der vorhergehenden Ansprüche, **dadurch gekennzeichnet,** daß die Platte (4) einerseits von vier Kolben-Zylinder-Einrichtungen (5, 6) beaufschlagt ist und andererseits den Preßdorn (11) führt.

## Claims

1. A hydraulic cold-forging press with a housing and a pressure fluid drive, wherein an exchangeable tool part is mounted on a plate which is movable to and fro, a further exchangeable tool part is positioned on a stationary table, the tool parts form a tool closed in the manner of a casing when brought together, a piston-cylinder arrangement mounted on the housing engages on the plate for the reciprocating movement, an ejector, which is reciprocable by means of a piston-cylinder arrangement mounted on the housing, is associated with the table, a working-piston-cylinder arrangement is provided on the housing for exerting shaping pressure, and a controlled main valve is associated with the working-piston-cylinder arrangement, wherein the piston-cylinder arrangement engaging on the plate closes the tool without deformation of a workpiece located therein and holds the tool closed for the cold-forging process, and an exchangeable press mandrel, which penetrates the casing-like tool and effects the cold-forging of the workpiece, is acted upon by the working-piston-cylinder arrangement, characterised in that a control arrangement (41) acting on an adjustable main valve (12, 28) can be adjusted to different values for the shaping procedure and the shaping speed of the press mandrel (11, 20, 26), in that the plate (4) acted upon by the piston-cylinder arrangement (5, 6) pulls the press mandrel (11) into a starting position before the shaping stroke by means of carrier stops (22, 23) which are at a distance from each other, and in that the working-piston-cylinder arrangement (7) is divided into two working units (8, 9) arranged one behind the other and acting on the same piston rod (10) and only one part of the pressure fluid fed to the working-piston-cylinder arrangement (7) is fed through the main valve (12) to one of the working units (8), whereas the other part of the pressure fluid is fed to the other working unit (9) without passing through said controlled main valve.

2. A cold-forging press according to claim 1, characterised in that the control arrangement (41) acting on the main valve (12, 28) can be adjusted to different values for the dwell time of the press mandrel (11) after the pressing stroke.

3. A cold-forging press according to claim 1 or 2, characterised in that a further press mandrel (20) penetrates the table so as to be displaceable in a reciprocating manner and the ejector (24) surrounds the press mandrel (20) in a tubular manner.

4. A cold-forging press according to claim 1, 2 or 3, characterised in that both the press mandrel (20) at the table and the press mandrel (11) at the plate (4) are provided and the control arrangement (41) is designed for the synchronous operation of the two press mandrels (11, 20).

5. A cold-forging press according to any one of the preceding claims, characterised in that a shaping mandrel (26) is mounted on the housing (1) at right angles to the direction of movement of the press mandrel (11, 20) so as to be reciprocable by means of a smaller working-piston-cylinder arrangement (27).

6. A cold-forging press according to claim 5, characterised in that a shaping mandrel (26) is provided on each side of the tool (29), the two shaping mandrels work in opposing directions and the control arrangement (41) is designed for the synchronous operation of the two shaping mandrels.

7. A cold-forging press according to any one of the preceding claims, characterised in that the pressure fluid drive (34) is formed by a press (35) and a reservoir (37).

8. A cold-forging press according to any one of the preceding claims, characterised in that the plate (4) on the one hand is acted upon by four piston-cylinder arrangements (5, 6) and on the other hand guides the press mandrel (11).

## Revendications

1. Presse hydraulique de formage à froid, avec bâti et entrainement du fluide sous pression, presse dans le cas de laquelle une portion d'outil échangeable est rapportée sur un plateau qui peut prendre un mouvement de va-et-vient; une autre partie d'outil échangeable repose sur une table fixe en position; les parties d'outil, venues l'une vers l'autre, formant un outil fermé du type carter; pour le mouvement de va-et-vient, un dispositif piston-cylindre, rapporté sur le bâti, agit sur le plateau; à la table correspond un éjecteur qui peut prendre un mouvement de va-et-vient au moyen d'un dispositif piston-cylindre rapporté sur le bâti; un dispositif piston-cylindre de travail est prévu sur le bâti pour exercer une pression de formage; et au dispositif piston-cylindre de travail correspond une vanne principale commandée; presse dans le cas de laquelle ledit dispositif piston-cylindre agissant sur le plateau ferme l'outil sans formage d'une pièce à usiner qui s'y trouve et le maintient fermé pour le pressage de formage à froid; et dans le cas de laquelle un mandrin de pressage qui pénètre dans l'outil du type carter, qui opère le pressage de formage à froid de la pièce à usiner, qui est échangeable, est contraint par le dispositif piston-cylindre de travail, presse caractérisée par le fait qu'un dispositif de commande (41), travaillant sur une vanne principale réglable (12, 28), est réglable sur différentes valeurs du déplacement de formage et de la vitesse de formage du mandrin de pressage (11, 20, 26); par le fait que le plateau (4), contraint par le dispositif piston-cylindre (5, 6), entraine le mandrin de pressage (11), au moyen de butées d'entraineur (22, 23), présentant un écart entre elles, dans une position de départ avant la course de formage; et par le fait que le dispositif piston-cylindre de travail (7) est divisé en deux unités de travail (8, 9) disposées l'une derrière l'autre et travaillant sur la même tige de piston (10) et qu'une partie seulement du fluide sous pression amené au dispositif piston-cylindre de travail (7) est envoyée, par la vanne prinpale (12) à la première unité de travail (8), tandis que l'autre partie du fluide sous pression est envoyée à l'autre unité de travail (9) sans vanne principale commandée.

2. Presse de formage à froid selon la revendication 1, caractérisée par le fait que le dispositif de commande (41) intervenant sur la vanne principale (12, 28) peut se régler sur différentes valeurs pour le temps d'attente du mandrin de formage (11) après la course de pressage.

3. Presse de formage à froid selon la revendication 1 ou 2, caractérisée par le fait qu'un autre mandrin de pressage (20) passe à travers la table en pouvant coulisser en va-et-vient et que l'éjecteur (24) entoure le mandrin de pressage (20) à la façon d'un tube.

4. Presse de formage à froid selon la revendication 1, 2 ou 3, caractérisée par le fait que sont prévus aussi bien le mandrin de pressage (20) sur la table que le mandrin de pressage (11) sur le plateau (4) et que le dispositif de commande (41) est conçu pour une marche synchrone des deux mandrins de pressage (11, 20).

5. Presse de formage à froid selon l'une des revendications précédentes, caractérisée par le fait que, perpendiculairement à la direction du déplacement du mandrin de pressage (11, 20), est rapporté sur le bâti (1), au moyen d'un plus petit dispositif piston-cylindre de travail (27), un mandrin de formage (26) qui peut se déplacer en va-et-vient.

6. Presse de formage à froid selon la revendication 5, caractérisée par le fait que des deux côtés de l'outil (29) est prévu un mandrin de formage (26), que les deux mandrins de formage opèrent dans une direction opposée l'une à l'autre et que le dispositif de commande (41) est conçu pour une marche synchrone des deux mandrins de formage.

7. Presse de formage à froid selon l'une des revendications précédentes, caractérisée par le fait que le mécanisme d'entrainement (34) du fluide sous pression est constitué d'une unité comportant une presse (35) et un accumulateur (37).

8. Presse de formage à froid selon l'une des revendications précédentes, caractérisée par le fait que le plateau (4) d'une part est contraint part quatre dispositifs piston-cylindre (5, 6) et d'autre par guide le mandrin de pressage (11).
